# EUROPÄISCHE PATENTSCHRIFT

(11) **EP 2 163 840 B1**
(45) Veröffentlichungstag und Bekanntmachung des Hinweises auf die Patenterteilung: **06.02.2019**
(21) Anmeldenummer: 09167871.4
(22) Anmeldetag: 14.08.2009
(51) Int. Cl.: F25D 23/02, F25D 23/10

(54) **Haushaltskältegerät mit zumindest einer Tür**
Household refrigerating device with at least one door
Appareil ménager doté d'au moins une porte

(30) Priorität: 10.09.2008 DE 102008041975
(43) Veröffentlichungstag der Anmeldung: 17.03.2010
(73) Patentinhaber: BSH Hausgeräte GmbH, 81739 München (DE)
(72) Erfinder: Jung, Carsten, 89542, Herbrechtingen (DE); Ziegler, Martin, 89542, Herbrechtingen (DE)

(56) Entgegenhaltungen:
- EP-A2- 1 821 052
- DE-A1-102005 002 152
- DE-U1-202007 007 321
- US-A1- 2005 284 159

## Beschreibung

Die Erfindung betrifft ein Haushaltskältegerät, insbesondere ein Einbaukältegerät, dessen Tür mit Mehrgelenkscharnieren angelenkt ist, mit einem oder mehreren Aufnahmeraum oder -räumen für zu kühlende Waren und zumindest einer Tür zum Verschließen zumindest eines jeweiligen Aufnahmeraums, nach dem Oberbegriff des Anspruchs 1.

Es ist bekannt, Türen für Aufnahmeräume von Kühlschränken ober- und/oder unterseitig mit schmalen Abschlussleisten zu versehen. Diese sind zum Beispiel aus Kunststoff gebildet und können auf ein Außenblech der Tür aufgesteckt werden. Um einen Austritt von Isoliermaterial (üblicherweise Schaum) der Tür zu verhindern, sind zusätzliche Styropor- oder ähnliche Dichtungsteile erforderlich. Des Weiteren sind zusätzliche Metallkörper zur Aufnahme von Türscharnieren und ihren Befestigungsmitteln erforderlich; diese Metallkörper müssen gesondert befestigt werden. Durch die Vielzahl der Teile ist die Montage eines solchen Kühlschranks erschwert; das Einlegen zusätzlicher Dichtungen gegen Schaumaustritt ist zudem bezüglich einer durchgehend gleichen Serienqualität nicht optimal. Es wird eine große Zeitdauer für die korrekte und schaumdichte Herstellung der Tür benötigt.

Der Erfindung liegt das Problem zugrunde, hier eine Verbesserung zu erreichen.

US 2005/284159 A1 offenbart ein Kältegerät mit einer Tür, welche eine obere Türabschlussleiste aufweist, in die ein Zapfen einer Lageranordnung eingreift.

DE 10 2005 002152 A1 betrifft eine Tür für ein Kältegerät mit einem mehrteiligen Aufbau mit einer eine Außenseite der Tür bildenden Wandplatte und einer an der Rückseite der Wandplatte angeordneten Isolierplatte. Die Isolierplatte der DE 10 2005 002152 A1 ist z.B. als Einbaugerätetür ausgebildet und wird durch ein die Außenseite bildendes Hüllblech eingefasst, welches durch Umbiegen seiner Ränder geformte hohle Wülste aufweist.

EP 1 821 052 A2 offenbart ein Kältegerät mit einem Korpus und einer daran befestigten Tür, wobei sich entlang einer Drehachse erstreckende Lagerzapfen in eine Türabschlussleiste der Tür eingreifen.

DE 20 2007 007321 U1 betrifft ein Haushaltsgerät, insbesondere ein Haushaltskältegerät mit einer Tür, die mit einer Außenwand, einer Innenwand und einem oberen und einem unteren Abschlusselement ausgestattet ist, die einen inneren Hohlraum begrenzen, in den Isolationsmaterial eingespritzt wird, welches dadurch mit der Außenwand, der Innenwand und dem oberen sowie dem unteren Abschlusselement in Verbindung steht.

Die Erfindung löst dieses Problem durch ein Haushaltskältegerät mit den Merkmalen des Anspruchs 1. Hinsichtlich vorteilhafter Ausgestaltungen und Weiterbildungen des Gegenstandes der Erfindung wird auf die weiteren Ansprüche verwiesen.

Mit der Erfindung ist ein Haushaltskältegerät geschaffen, das die Anzahl der erforderlichen Bauteile dadurch verringert, dass die ober- und/oder unterseitige Abschlussleiste jeweils einen oder mehrere integral eingeformte(n) Halteansatz oder -ansätze zur Halterung von Befestigungsmitteln für zumindest einen die Tür an einem Korpus des Haushaltskältegerät sichernden Beschlag aufweisen. Es ist dann nicht mehr erforderlich, für die Mehrgelenkscharniere oder ähnliche Beschläge gesonderte Festlegungen in die Tür einbringen zu müssen, sondern diese sind an integralen Teilen der Abschlussleiste unmittelbar mit halterbar. Dabei sind besonders vorteilhaft symmetrische Verhältnisse an der Abschlussleiste ausgebildet, so dass die Tür wahlweise links oder rechts angeschlagen werden kann.

In bevorzugter Weise ist die Abschlussleiste einstückig oder einstoffig ausgebildet.

Besonders verwindungssteif sind die Haltebereiche ausgeführt, wenn diese mit einer Rippenstruktur ausgestattet sind. Als besonders günstig hat es sich erwiesen, den Halteansatz oder die Halteansätze in erfindungsgemäßer Weise innerhalb des Haltebereichs erhaben und optional als Positionierhilfe für die Beschläge, insbesondere die Mehrgelenkscharniere und/oder die Türfrontwand auszubilden. Eine besonders günstige Art der Befestigung für das Mehrgelenkscharnier ergibt sich erfindungsgemäß dadurch, dass der Halteansatz oder die Halteansätze im Wesentlichen senkrecht zur Schwenkachse der Tür auf deren Rückseite angeordnet sind.

Besonders umfassen die Halteansätze Kanäle zur Aufnahme von stiftartigen Befestigungsmitteln. Wenn diese Kanäle jeweils mit einem Innengewinde versehen sind, können darin unmittelbar Schrauben für die lösbare Halterung von Beschlägen gesichert werden. Auch Stehbolzen in Kombination mit Haltemuttern eignen sich für die lösbare Halterung der z.B. als Mehrgelenkscharniere ausgebildeten Beschläge.

In der Ausbildung ist dadurch, dass die Abschlussleiste jeweils eine oder mehrere integral eingeformte Dichtungslinie(n) zur Zurückhaltung von in die Tür eingebrachtem Isoliermaterial aufweist, die Montage insofern vereinfacht, als das Einlegen einer gesonderten Dichtung entbehrlich ist. Dennoch kann zum Beispiel flüssiges Isoliermaterial eingebracht werden, ohne dass Gefahr besteht, dass dieses an den Kanten der Abschlussleiste austritt.

Trotz der angeformten Dichtungslinien kann die gesamte Abschlussleiste einstückig sein, wenn die Dichtungslinien in einem Mehrkomponentenspritzguß an einen Rohling der Abschlussleiste angespritzt sind. Alternativ kann auch eine Sandwichstruktur aus mehreren Materialien ausgebildet sein. In jedem Fall können die Dichtungslinien aus einem von einem Korpus der Abschlussleiste abweichenden und weicheren, elastisch deformierbaren Kunststoff gebildet sein.

Für eine hohe Stabilität kann die Abschlussleiste insbesondere in ihrem Korpus außerhalb der Dichtungslinien aus einem faserverstärkten Kunststoff gebildet sein. Beispielsweise kommen hier Glas- oder Carbonfasern in Frage. Der faserverstärkte Werkstoff kann dennoch spritzfähig sein.

Erfindungsgemäß ist durch das Vorsehen einer in Richtung einer Türfüllung vorstehenden, dreidimensional ausgeformten Stützstruktur an der Abschlussleiste einerseits eine große Oberfläche zur sicheren und dauerhaften Verbindung der Abschlussleiste mit Isolationsmaterial der Tür erreicht; andererseits ist eine Barriere gebildet, die Druck durch aufquellendes Isolationsmaterial von der Abschlussleiste fernhält und dadurch zusammen mit der oder den Dichtungslinien einem Austritt von Isolationsmaterial neben der Kante der Abschlussleiste während zum Beispiel eines Aufschäumprozesses vorbeugt.

Insbesondere nimmt dabei die Stützstruktur in montierter Stellung die lichte Weite zwischen einem flächigen Außenblech der Tür und einer Innenwandung vollständig ein, so dass beide einander gegenüber gelegene Türplatten daran abgestützt sind und eine mechanische Stabilisierung auch gegen Auswölbungen durch nachdrückenden Schaum erfolgt. Das Material der Außenbleche und der Innenwandung kann daher dünnwandig gehalten werden.

Eine zusätzliche Abdichtung und mechanische Halterung für das Türaußenblech ist dann erreicht, wenn die Abschlussleiste mit einem äußeren Flansch zum Übergreifen dieses Außenblechs versehen ist. Insbesondere kann hier ein Spalt zwischen dem Flansch und der Stützstruktur vorgesehen sein.

Besonders günstig liegen Halteansätze in montierter Stellung der Abschlussleiste fluchtend hinter Bohrungen von die Außenflächen bildenden Blechen, so dass ohne weitere Bauteile durch die Befestigungsmittel sowohl die Tür an Scharnieren als auch die Abschlussleiste an diesen Außenblech(en) gehalten sind.

Wenn die Abschlussleiste in Richtung der Erstreckungsebene der Türfläche vorstehende Flansche aufweist, in die die Halteansätze eingelassen sind, können die Halteansätze auch einen erheblichen Abstand zum oberen oder unteren Türabschluß aufweisen und so die Möglichkeit eröffnen, auch die Scharniere mit entsprechend großem Vertikalabstand anzuordnen, so dass diese stabilitätsfördernd keinen zu großen Abstand zueinander aufweisen. Die Möglichkeit, derartige Flansche auch mit einer großen Vertikalerstreckung auszubilden, ist insbesondere
trotz einer Leichtbaustruktur verbessert, wenn die Flansche integral mit Rippen, Sicken oder ähnlichen konstruktiven Maßnahmen verstärkt sind.

Weitere Vorteile und Merkmale der Erfindung ergeben sich aus in der Zeichnung dargestellten und nachfolgend beschriebenen Ausführungsbeispielen des Gegenstandes der Erfindung.

In der Zeichnung zeigt:
- Fig. 1: ein erfindungsgemäßes Haushaltskältegerät mit Schwenkscharnieren zur beweglichen Halterung einer Tür, hier dargestellt bei geöffneter Tür,
- Fig. 2: einen Teilausschnitt der oberen Türbefestigung, etwa entsprechend dem Detail II in Fig. 1,
- Fig. 3: eine schematische, von schräg innen gesehene Ansicht einer beispielhaften Tür eines erfindungsgemäß ausgebildeten Haushaltskältegeräts, wobei die Teile in Explosionsdarstellung vor ihrem Zusammenbau dargestellt sind,
- Fig. 4: die Tür nach Fig. 3 in zusammengebautem Zustand,
- Fig. 5: eine herausgezeichnete Einzelteildarstellung einer oberen Abschlussleiste der Tür nach Fig. 4,
- Fig. 6: eine herausgezeichnete Einzelteildarstellung einer unteren Abschlussleiste der Tür nach Fig. 4,
- Fig. 7: eine Detaildarstellung der oberen rechten Ecke der Tür nach Fig. 4 vor Montage der hier noch oberhalb eines Türaußenblechs liegenden Abschlussleiste,
- Fig. 8: eine ähnliche Ansicht wie Fig. 7, jedoch aus größerer Entfernung und aus einer Perspektive von schräg unten,
- Fig. 9: eine ähnliche Ansicht wie Fig. 8, jedoch aus einer leicht geänderten Perspektive und nach der Montage der Abschlussleiste an das Türaußenblech, jedoch vor dem Ausschäumen dieser Tür und vor dem Anmontieren von Beschlägen und einer Innenplatte der Tür,
- Fig. 10: eine Detaildarstellung der oberen rechten Ecke der Tür im Montagezustand nach Fig. 9,
- Fig. 11: eine Detaildarstellung der oberen rechten Ecke der noch nicht montierten oberen Abschlussleiste nach Fig. 5, etwa entsprechend dem Detail XI in Fig. 5.

Figur 1 zeigt schematisch ein Ausführungsbeispiel eines erfindungsgemäßen Haushaltskältegeräts HK mit einer Tür 1, wobei die Tür 1 zum Öffnen und Schließen von einem Aufnahmeraum AR oder mehreren Aufnahmeräumen des Haushaltskältegeräts HK vorgesehen sein kann. Beispielsweise kann die Tür 1 gleichzeitig einen Kühl- und einen Gefrierraum vorderseitig verschließen, wobei dann für den Gefrierraum eine weiter innen liegende zweite Tür vorgesehen sein kann, wie in Fig. 1 dargestellt ist. Ebenso ist es möglich, dass ein einziges Haushaltskältegerät HK neben- und/oder übereinander über mehrere Türen 1 verfügt, die separat voneinander zu öffnen sind.

Die Tür 1 umfaßt gemäß der Zeichnung an ihrem in Einbaustellung oberen Querrand eine oberseitige Abschlussleiste 2 (Fig. 5), die hier insgesamt aus einem in sich formstabilen und zum Beispiel im wesentlichen faserverstärkten Kunststoff gebildet ist. Eine unterseitige Abschlussleiste 2a (Fig. 6) kann wahlweise oder alternativ zusätzlich vorgesehen und prinzipiell ähnlich ausgebildet sein.

Die gezeichnete Abschlussleiste 2 bzw. 2a umfaßt hier symmetrisch an beiden Seiten abwärts (bzw. bei einer unteren Abschlussleiste 2a aufwärts) und in Richtung der Erstreckungsebene der Tür weisende Flansche 3, die jeweils integral angeformte - hier eingelassene - Halteansätze 4 zur Halterung von Befestigungsmitteln für zumindest einen die Tür 1 an einem Korpus des Haushaltskältegerät HK sichernden Beschlag B aufweisen. Ein solcher Beschlag B kann zum Beispiel von einer Halteplatte eines Schwenkscharniers mit einer - wie hier - vertikalen oder auch einer horizontalen Schwenkachse gebildet sein. Die Flansche 3 sind hier integral mit Verstärkungsrippen 13 versehen, um damit einerseits einen Leichtbau und andererseits eine stabile Ausbildung zu ermöglichen.

In der gezeigten Ausbildung umfassen die Halteansätze 4 Kanäle 7 zur Aufnahme von stiftartigen Befestigungsmitteln, insbesondere Schrauben. Diese Kanäle 7, auf die Verstärkungsrippen 13 zulaufen, können selbst jeweils mit einem Innengewinde zur Sicherung der Schrauben versehen sein und liegen in Einbaustellung der Abschlussleiste 2, 2a (sh. z. B. Fig. 9) fluchtend hinter Bohrungen 5 von die Außenflächen bildenden Blechen 6. Damit können Befestigungsmittel gleichzeitig in die Bohrungen 5 und in die Kanäle 7 eingreifen und damit sowohl die Tür 1 an Scharnieren oder ähnlichen Beschlägen, die in Figur 9 noch nicht eingezeichnet sind, als auch die Abschlussleiste 2, 2a an diesem zumindest einen Außenblech 6 halten. Die Halteansätze 4 umfassen weiter eine als Freisparung ausgebildete Formausnehmung 8 zur Aufnahme eines Teils des Beschlags B, zum Beispiel eines Körpers eines Schwenkscharniers. Auch ein nur einzelner Halteansatz 4 pro Abschlussleiste 2, 2a kann je nach konstruktiven Gegebenheiten ausreichend sein.

Hier sind neben den mehreren Halteansätzen 4 pro Flansch 3 auch zwei axialsymmetrisch angeordnete Flansche 3 an jeder Abschlussleiste 2, 2a gezeigt. Dies erlaubt es, die Tür 1 wahlweise links oder rechts anzuschlagen. Entsprechend sind auch nachfolgend beschriebene Randprofile RP symmetrisch ausgebildet.

Das Außenblech 6 gemäß der Zeichnung ist an den Seiten jeweils zweimal um 90° abgekantet, so dass es dort gleichzeitig säulenartige Randprofile RP der Tür 1 bildet, die auf ihrer in Einbaustellung inneren, dem Korpus zugewandten Seite mit den genannten Bohrungen 5 und einer fluchtend außen vor der Formausnehmung 8 des eingeschobenen Abschlußprofils 2, 2a liegenden Ausnehmung 9 versehen sein können.

Wie beispielsweise in Figur 7 erkennbar ist, kann die Abschlussleiste 2, 2a jeweils einen oder mehrere integral eingeformte Dichtungslinien 10 zur Zurückhaltung von in die Tür 1 eingebrachten Isoliermaterials aufweisen. Diese Maßnahme kann - muß jedoch nicht - in Kombination mit der oben beschriebenen integralen Ausbildung der Halteansätze 4 erfolgen. Eine Kombination beider Maßnahmen sichert eine Multifunktionalität der Abschlussleiste 2, 2a, die trotz der hohen Integration weiterhin einstückig ausgebildet sein kann.

Die Isolierung der Tür erfolgt beispielsweise derart, dass nach Einschieben der Abschlussleiste 2,2a in die Randprofile RP - wobei gleichzeitig ein äußerer Flansch der Abschlussleiste 2 das flächige Außenblech 6, das nach der Montage von außen sichtbar ist, an seiner Kante übergreift - auf die innere Fläche 11 des Außenblechs 6 (sh. Fig. 5) aufzuschäumendes Material in flüssiger Form aufgebracht wird, das gleichzeitig als Kleber für eine hier nicht gezeichnete, parallel zum Außenblech 6 liegende Innenwandung der Tür 1 dient, die in der Darstellung nach Fig. 5 von oben auf das Grundgerüst aus Außenblech 6 mit seinen Randprofilen und den Abschlussleisten 2 aufgepreßt wird.

Um ein Austreten des aufschäumenden Materials zu verhindern, können an den Abschlußprofilen 2 die oben erwähnten Dichtungslinien 10 vorgesehen sein. Diese können in einem Mehrkomponentenspritzguß (sog. 2K-Verfahren) an einen Rohling der Abschlussleiste angespritzt sein und aus einem gegenüber diesem weicheren und elastischeren Material bestehen. Auch eine Sandwichherstellung der mehreren miteinander verbundenen Kunststoffanteile ist möglich.

Außerhalb der Dichtungslinien 10 kann die Abschlussleiste 2 aus einem faserverstärkten Kunststoff, etwa mit Carbon- oder Glasfasern, gebildet sein, während die Dichtungslinien 10 keine Faserverstärkung erfordern und daher aus einem von einem Korpus der Abschlussleiste abweichenden Kunststoff ausgebildet sind.

Wie beispielsweise in Figur 7 erkennbar ist, kann die Abschlussleiste 2 mit einer in Richtung einer Türfüllung vorstehenden, dreidimensional ausgeformten Stützstruktur 12 zur Verbindung mit Isolationsmaterial versehen sein. Auch diese Stützstruktur 12 kann einstückiger Bestandteil der Abschlussleiste 2 sein. Diese Maßnahme kann - muß jedoch nicht - in Kombination mit der oben beschriebenen integralen Ausbildung der Halteansätze 4 und/oder der integralen Anbindung der Dichtungslinien 10 an die Abschlussleiste 2 erfolgen. Eine Kombination mit der Stützstruktur erhöht den Integrationsgrad der Abschlussleiste 2 weiter, wobei auch mit dieser Maßnahme die Abschlussleiste 2 weiterhin einstückig ausgebildet sein kann.

Die Stützstruktur 12 bildet hier über zumindest nahezu die gesamte Breite der Abschlussleiste 2 ein dreidimensionales Spund- oder Wellenmuster aus, das in montierter Stellung die lichte Weite zwischen der Innenseite 11 des flächigen Außenblechs 6 der Tür und einer flächigen Innenwandung überbrückt, wie beispielsweise in Figur 5 ansatzweise zu erkennen ist.

Die Abschlussleiste kann des weiteren mit einem äußeren Flansch zum Übergreifen des flächigen Außenblechs 6 der Tür 1 versehen sein, wobei besonders günstig die Stützstruktur 12 und der Flansch in dieselbe Richtung weisen und zwischen sich einen Spalt zum Einschieben des Außenblechs belassen, in den dieses formschlüssig eingreifen kann.

Es versteht sich, dass gleichartige Abschlussleisten 2, 2a für unterschiedliche Türhöhen Verwendung finden können. Für verschiedene Türbreiten kann ein Sortiment von unterschiedlich breiten, hinsichtlich der erfindungswesentlichen Merkmale jedoch gleichartigen Abschlussleisten 2, 2a vorgesehen sein.

### Bezugszeichenliste

- HK: Haushaltskältegerät,
- AR: Aufnahmeraum,
- B: Beschlag,
- RP: Randprofil,
- 1: Tür,
- 2: obere Abschlussleiste,
- 2a: untere Abschlussleiste,
- 3: deren seitlicher Flansch,
- 4: Halteansätze,
- 5: Bohrungen des Randprofils,
- 6: Außenblech,
- 7: Kanäle,
- 8: Formausnehmung,
- 9: Ausnehmung des Randprofils,
- 10: Dichtungslinie,
- 11: Innenfläche,
- 12: Stützstruktur,
- 13: Verstärkungsrippen,
- 14: Innenwandung

## Patentansprüche

1. Haushaltskältegerät (HK), insbesondere Einbauhaushalts-Kältegerät mit einer durch Mehrgelenkscharniere angelenkten Tür (1), mit einem Gehäuse in dem ein oder mehrere Aufnahmeraum oder -räumen (AR) für zu kühlende Waren angeordnet sind, welche zumindest mit einer verschwenkbar anhand von Scharnieren mit dem Gehäuse verbundenen Tür (1) verschließbar ist oder sind, wobei die Tür (1) eine ober- und/oder eine unterseitige Abschlussleiste (2;2a) aufweist, wobei an die Abschlussleiste (2;2a) eine in Richtung einer Türfüllung vorstehende, dreidimensional ausgeformte Stützstruktur (12) zur Verbindung mit Isolationsmaterial der Tür (1) aufweist, wobei die Stützstruktur (12) einstückig an die Abschlussleiste (2;2a) mit angeformt ist und wobei die Abschlussleiste (2;2a) zumindest einen Haltebereich aufweist an dem ein die Tür (1) an einem Korpus des Haushaltskältegeräts (HK) halternder Beschlag anhand von Befestigungsmitteln gehaltert ist, wobei der Haltebereich einen erhabenen Halteansatz (4) oder mehrere erhabene Halteansätze (4) aufweist, wobei der Halteansatz (4) oder die Halteansätze (4) zumindest im wesentlichen senkrecht zur Schwenkachse der Tür (1) angeordnet und von der Rückseite der Tür (1) her zugänglich sind.

2. Haushaltskältegerät nach Anspruch 1, **dadurch gekennzeichnet, dass** der Haltebereich einstückig oder einstoffig an die Abschlussleiste (2, 2a) angeformt ist.

3. Haushaltskältegerät nach Anspruch 1 oder Anspruch 2, **dadurch gekennzeichnet, dass** der Haltebereich eine Rippenstruktur aufweist.

4. Haushaltskältegerät nach einem der Ansprüche 1 bis 3, **dadurch gekennzeichnet, dass** der Halteansatz (4) oder die Halteansätze (4) zur lösbaren Halterung der Befestigungsmittel ausgebildet ist oder sind.

5. Haushaltskältegerät nach einem der Ansprüche 1 bis 4, **dadurch gekennzeichnet, dass** die Halteansätze (4) Bohrungen (7), insbesondere Durchgangsbohrungen, zur Aufnahme von stiftartigen Befestigungsmitteln, insbesondere Schrauben, umfassen.

6. Haushaltskältegerät nach Anspruch 5, **dadurch kennzeichnet, dass** die Bohrungen (7) jeweils mit einem Innengewinde versehen sind.

7. Haushaltskältegerät nach einem der Ansprüche 1 bis 6, **dadurch gekennzeichnet, dass** der zumindest eine Haltebereich eine Freisparung (8) aufweist, in die zumindest Teilbereiche eines als Mehrgelenkscharnier ausgebildeten Scharniers ragen.

8. Haushaltskältegerät nach einem der Ansprüche 1 bis 7, **dadurch gekennzeichnet, dass** der zumindest eine Haltebereich Positionierhilfen für das Mehrgelenkscharnier aufweist.

9. Haushaltskältegerät nach Anspruch 8, **dadurch gekennzeichnet, dass** die Positionierhilfen zumindest weitgehend durch den Halteansatz (4) oder die Halteansätze (4) gebildet sind.

10. Haushaltskältegerät (HK) nach einem der vorstehenden Ansprüche, **dadurch gekennzeichnet, dass** die Abschlussleiste (2;2a) jeweils einen oder mehrere integral eingeformte Dichtungslinien (11) zur Zurückhaltung von in die Tür (1) eingebrachtem Isoliermaterial aufweist.

11. Haushaltskältegerät nach Anspruch 10, **dadurch gekennzeichnet, dass** die Dichtungslinien (11) in einem Mehrkomponentenspritzguß an einen Rohling der Abschlussleiste (2;2a) angespritzt sind.

12. Haushaltskältegerät nach einem der Ansprüche 1 bis 11, **dadurch gekennzeichnet, dass** die Abschlussleiste (2; 2a) spiegelsymmetrisch ausgebildet ist.

13. Haushaltskältegerät nach einem der Ansprüche 1 bis 12, **dadurch gekennzeichnet, dass** die Abschlussleiste (2; 2a) zumindest bereichsweise, insbesondere der zumindest eine Haltebereich, aus einem verstärkten, insbesondere einem faser- oder kugelverstärktem, Kunststoff gebildet ist.

14. Haushaltskältegerät nach einem der Ansprüche 10 bis 13, **dadurch gekennzeichnet, dass** die Dichtungslinien (11) aus einem von einem Korpus der Abschlussleiste (2; 2a) abweichenden Kunststoff gebildet sind.

15. Haushaltskältegerät nach einem der vorstehenden Ansprüche, **dadurch gekennzeichnet, dass** die Stützstruktur (12) in montierter Stellung die lichte Weite zwischen der Innenfläche (11) eines flächigen Außenblechs (6) der Tür (1) und einer dem Aufnahmeraum zugewandten Innenwandung (14) überbrückt.

16. Haushaltskältegerät nach einem der Ansprüche 1 bis 15, **dadurch gekennzeichnet, dass** die Abschlussleiste (2;2a) mit einem äußeren Verkleidungsstreifen zum Übergreifen eines flächigen Außenblechs (6) der Tür (1) versehen ist.

17. Haushaltskältegerät nach Anspruch 16, **dadurch gekennzeichnet, dass** die Stützstruktur und der Verkleidungsstreifen in dieselbe Richtung weisen und zwischen sich einen Spalt zur Aufnahme des Außenblechs (6) der Tür (1) ausbilden.

18. Haushaltskältegerät nach einem der vorhergehenden Ansprüche, **dadurch gekennzeichnet, dass** Bohrungen (7) der Halteansätze (4) in montierter Stellung der Abschlussleiste (2;2a) fluchtend hinter Bohrungen (5) von Randprofilen (RP) liegen und durch die Befestigungsmittel sowohl die Tür (1) an Scharnieren als auch die Abschlussleiste (2;2a) an diesen Randprofilen (RP) gehalten ist.

19. Haushaltskältegerät nach einem der vorhergehenden Ansprüche, **dadurch gekennzeichnet, dass** die Abschlussleiste (2;2a) in Richtung der Erstreckungsebene der Türflächen vorstehende Flansche (3) aufweist, in die die Halteansätze (4) eingelassen sind.

20. Haushaltskältegerät nach Anspruch 19, **dadurch gekennzeichnet, dass** die Flansche (3) integral rippenverstärkt (13) sind.

## Claims

1. Household refrigerating device (HK), in particular integrated household refrigerating device with a door (1) hinged by means of multiple-joint hinges, having a housing in which one or more receiving space or spaces (AR) are arranged for items to be chilled, which can be closed at least with a door (1) connected pivotably to the housing with the aid of hinges, wherein the door (1) has an upper and/or a lower cover strip (2; 2a), wherein the cover strip (2; 2a) has a three-dimensionally moulded support storage (12) which projects in the direction of a door filler for connection with insulation material of the door (1), wherein the support structure (12) is moulded in one piece on the cover strip (2; 2a) and wherein the cover strip (2; 2a) has at least one holding region on which a bracket holding the door (1) on a carcass of the household refrigerating device (HK) is held with the aid of fastening means, wherein the holding region has a raised holding attachment (4) or more raised holding attachments (4), wherein the holding attachment (4) of the holding attachments (4) are arranged at least essentially at right angles to the pivot axis of the door (1) and are accessible from the rear of the door (1).

2. Household refrigerating device according to claim 1, **characterised in that** the holding region is moulded in one piece with or integrally on the cover strip (2, 2a).

3. Household refrigerating device according to claim 1 or claim 2, **characterised in that** the holding region has a rib structure.

4. Household refrigerating device according to one of claims 1 to 3, **characterised in that** the holding attachment (4) or the holding attachments (4) is or are embodied for the detachable holding of the fastening means.

5. Household refrigerating device according to one of claims 1 to 4, **characterised in that** the holding attachments (4) comprise boreholes (7), in particular through boreholes, for receiving pin-type fastening means, in particular screws.

6. Household refrigerating device according to claim 5, **characterised in that** the boreholes (7) are each provided with an internal thread.

7. Household refrigerating device according to one of claims 1 to 6, **characterised in that** the at least one holding region has a clearance (8), into which project at least subregions of a hinge embodied as a multi-joint hinge.

8. Household refrigerating device according to one of claims 1 to 7, **characterised in that** the at least one holding region has positioning aids for the multi-joint hinge.

9. Household refrigerating device according to claim 8, **characterised in that** the positioning aids are formed at least largely by the holding attachment (4) or the holding attachments (4).

10. Household refrigerating device (HK) according to one of the preceding claims, **characterised in that** each cover strips (2; 2a) has one or more integrally formed sealing lines (11) for retaining insulating material introduced into the door (1)

11. Household refrigerating device according to claim 10, **characterised in that** in a multicomponent injection moulding the sealing lines (11) are injection moulded onto a blank of the cover strip (2; 2a).

12. Household refrigerating device according to one of claims 1 to 11, **characterised in that** the cover strip (2; 2a) is embodied with mirror symmetry.

13. Household refrigerating device according to one of claims 1 to 12, **characterised in that** the cover strip (2; 2a) is formed at least in sections, in particular of the at least one holding region, from a reinforced, in particular fibre- or ball-reinforced plastic.

14. Household refrigerating device according to one of claims 10 to 13, **characterised in that** the sealing lines (11) are formed of a plastic which differs from a carcass of the cover strip (2; 2a).

15. Household refrigerating device according to one of the preceding claims, **characterised in that** in the assembled position the support structure (12) bridges the clearance between the inner surface (11) of a planar outer sheet (6) of the door (1) and an inner wall (14) facing the receiving space.

16. Household refrigerating device according to one of claims 1 to 15, **characterised in that** the cover strip (2; 2a) is provided with an outer cladding strip for overlapping a planar outer sheet (6) of the door (1).

17. Household refrigerating device according to claim 16, **characterised in that** the support structure and the cladding strip point in the same direction and a gap for receiving the outer sheet (6) of the door (1) is formed therebetween.

18. Household refrigerating device according to one of the preceding claims, **characterised in that** in the assembled position of the cover strip (2; 2a) the boreholes (7) of the holding attachments (4) lie flush behind boreholes (5) of edge profiles (RP) and by means of the fastening means both the door (1) is held on the hinges and also the cover strip (2; 2a) is held on this edge profiles (RP).

19. Household refrigerating device according to one of the preceding claims, **characterised in that** the cover strip (2; 2a) has flanges (3) projecting in the direction of the extending plane of the door surfaces, into which the holding attachments (4) are embedded.

20. Household refrigerating device according to claim 19, **characterised in that** the flanges (3) are integrally rib-reinforced (13).

## Revendications

1. Appareil frigorifique ménager (HK), en particulier appareil frigorifique ménager encastrable avec une porte (1) articulée par des charnières à articulations multiples, avec une carcasse dans laquelle un ou plusieurs espace(s) d'accueil (AR) pour les denrées à réfrigérer est/sont disposé(s), lequel/lesquels est/sont obturables au moins avec une porte (1) reliée de façon pivotante à la carcasse par des charnières, dans lequel la porte (1) présente une moulure de finition supérieure et/ou inférieure (2 ; 2a), dans lequel une structure de support (12) tridimensionnelle faisant saillie en direction d'un panneau de porte est formée sur la moulure de finition (2 ; 2a) pour la liaison avec le matériau isolant de la porte (1), dans lequel la structure de support (12) est formée en une seule pièce avec la moulure de finition (2 ; 2a) et dans lequel la moulure de finition (2 ; 2a) présente au moins une zone de retenue sur laquelle est maintenue à l'aide de moyens de fixation une ferrure maintenant la porte (1) sur un corps de l'appareil frigorifique ménager (HK), dans lequel la zone de retenue présente un épaulement de retenue en relief (4) ou plusieurs épaulements de retenue en relief (4), dans lequel l'épaulement de retenue (4) ou les épaulements de retenue (4) est/sont disposé(s) au moins essentiellement à la verticale de l'axe de pivotement de la porte (1) et est/sont accessible(s) par le côté arrière de la porte (1).

2. Appareil frigorifique ménager selon la revendication 1, **caractérisé en ce que** la zone de retenue est formée en une seule pièce ou une seule matière sur la moulure de finition (2, 2a).

3. Appareil frigorifique ménager selon la revendication 1 ou la revendication 2, **caractérisé en ce que** la zone de retenue présente une structure nervurée.

4. Appareil frigorifique ménager selon l'une des revendications 1 à 3, **caractérisé en ce que** l'épaulement de retenue (4) ou les épaulements de retenue (4) est ou sont exécuté(s) pour un maintien amovible des moyens de fixation.

5. Appareil frigorifique ménager selon l'une des revendications 1 à 4, **caractérisé en ce que** les épaulements de retenue (4) englobent des alésages (7), en particulier des alésages de traversée, pour l'accueil de moyens de fixation en forme de broche, en particulier des vis.

6. Appareil frigorifique ménager selon la revendication 5, **caractérisé en ce que** les alésages (7) sont respectivement dotés d'un filet femelle.

7. Appareil frigorifique ménager selon l'une des revendications 1 à 6, **caractérisé en ce que** l'au moins une zone de retenue présente un évidement libre (8) dans lequel font saillie au moins des zones partielles d'une charnière exécutée sous la forme d'une charnière à articulations multiples.

8. Appareil frigorifique ménager selon l'une des revendications 1 à 7, **caractérisé en ce que** l'au moins une zone de retenue présente des aides au positionnement pour la charnière à articulations multiples.

9. Appareil frigorifique ménager selon la revendication 8, **caractérisé en ce que** les aides au positionnement sont au moins largement constituées par l'épaulement de retenue (4) ou les épaulements de retenue (4).

10. Appareil frigorifique ménager (HK) selon l'une des revendications précédentes, **caractérisé en ce que** la moulure de finition (2 ; 2a) présente respectivement une ou plusieurs ligne(s) d'étanchéité (11) formées intégralement pour la retenue du matériau isolant inséré à la porte (1).

11. Appareil frigorifique ménager selon la revendication 10, **caractérisé en ce que** les lignes d'étanchéité (11) sont moulées par injection de plusieurs composants sur une ébauche de la moulure de finition (2 ; 2a).

12. Appareil frigorifique ménager selon l'une des revendications 1 à 11, **caractérisé en ce que** la moulure de finition (2 ; 2a) est exécutée symétriquement.

13. Appareil frigorifique ménager selon l'une des revendications 1 à 12, **caractérisé en ce que** la moulure de finition (2 ; 2a) est constituée au moins par zones, en particulier l'au moins une zone de retenue, par un plastique renforcé, en particulier aux fibres ou aux billes.

14. Appareil frigorifique ménager selon l'une des revendications 10 à 13, **caractérisé en ce que** les lignes d'étanchéité (11) sont constituées par un plastique différent d'un corps de la moulure de finition (2 ; 2a).

15. Appareil frigorifique ménager selon l'une des revendications précédentes, **caractérisé en ce que** la structure de support (12) comble en position montée l'écartement entre la surface intérieure (11) d'une tôle extérieure plane (6) de la porte (1) et une paroi intérieure (14) dirigée vers l'espace d'accueil.

16. Appareil frigorifique ménager selon l'une des revendications 1 à 15, **caractérisé en ce que** la moulure de finition (2 ; 2a) est dotée d'une bande de revêtement extérieure pour le débordement d'une tôle extérieure plane (6) de la porte (1).

17. Appareil frigorifique ménager selon la revendication 16, **caractérisé en ce que** la structure de support et la bande de revêtement pointent dans la même direction et une fente pour l'accueil de la tôle extérieure (6) de la porte (1) se constitue entre celles-ci.

18. Appareil frigorifique ménager selon l'une des revendications précédentes, **caractérisé en ce que** les alésages (7) des épaulements de retenue (4) se trouvent en position montée de la moulure de finition (2 ; 2a) alignés derrière les alésages (5) de profilés périphériques (RP) et les moyens de fixation maintiennent à la fois la porte (1) sur des charnières que la moulure de finition (2 ; 2a) sur ces profilés périphériques (RP).

19. Appareil frigorifique ménager selon l'une des revendications précédentes, **caractérisé en ce que** la moulure de finition (2 ; 2a) présente des flasques (3) faisant saillie en direction du plan d'extension des surfaces de porte, dans lesquels les épaulements de retenue (4) sont enchâssés.

20. Appareil frigorifique ménager selon la revendication 19, **caractérisé en ce que** les flasques (3) sont intégralement renforcés de nervures (13).
